# FASCICULE DE BREVET EUROPEEN

(11) **EP 0 004 503 B1**
(45) Date de publication et mention de la délivrance du brevet: **25.11.1981**
(21) Numéro de dépôt: 79400169.3
(22) Date de dépôt: 15.03.1979
(51) Int. Cl.: F21L 15/06, F21L 7/00, H01H 15/00

(54) **Nouveau boîtier pour lampe électrique de poche**
Taschenlampengehäuse
Casing for electric pocket torches

(30) Priorité: 29.03.1978 FR 7810686
(43) Date de publication de la demande: 03.10.1979
(73) Titulaire: Dizière, Bernard, F-49000 Cholet (FR)
(72) Inventeur: Dizière, Bernard, F-49000 Cholet (FR)
(74) Mandataire: Harlé, Robert

## Description

La présente invention concerne les boîtiers de lampes électriques de poche alimentées par piles.

Il est de plus en plus connu de substituer aux boîtiers métalliques de lampes de poche des boîtiers réalisés en matière plastique afin de remédier aux inconvénients que ceux-là présentaient. En effet, d'une part un mauvais fonctionnement était généralement dû à de mauvais contacts ou une mauvaise isolation de certains éléments; d'autre part, les boîtiers métalliques étaient souvent détériorés par l'oxydation rapide engendrée par la décomposition des piles de- chargées qu'ils contenaient au bout d'un certain temps de non utilisation. Si l'emploi des matériaux plastiques a pu remédier au second inconvénient cité, les réalisations actuellement connues utilisent toujours le même type de contacts, consistant à mettre chacune des bornes de la pile en liaison permanente avec une lame métallique flexible dont l'une aboutit à l'extrémité du culot de l'ampoule et l'autre vient en appui sur la partie cylindrique de la douille par déformation élastique sous l'action d'un bouton poussoir mobile en translation, fermant ainsi le circuit électrique. Ces lames de contact sont soit incorporées dans le moule avant l'injection de la matière plastique, soit introduites après démoulage du boîtier dans des logements prévus à cet effet. L'un et l'autre de ces modes de fabrication ont l'inconvénient d'être onéreux et d'être souvent détériorés dans les zones d'implantation des lames de contact en raison de la variation d'élasticité des matériaux plastiques sous l'influence des basses températures ou du vieillissement.

Pour éviter la présence de lames de contact, le brevet US-A-1.404.077 prévoit une pile amovible dans le boîtier d'une lampe électrique. On ferme ou ouvre le circuit électrique pile-ampoule électrique en actionnant un poussoir extérieur au boîtier qui permet de déplacer axialement la pile afin de mettre le plot de la pile en contact ou hors contact avec le culot de l'ampoule. Un tel système étant conçu uniquement pour les piles cylindriques, et n'étant aucunement prévu pour être réalisé en matière plastique, ne résout pas les problèmes exposés ci-dessus. Plus particulièrement, ce brevet US-A-1.404.077 décrit un boîtier de lampe électrique de poche comportant à sa partie supérieure un verre C₃ et un réflecteur parabolique C₂ portant en son centre une lampe C, la partie inférieure de ce boîtier comportant un berceau 11, 12 support de pile, mobile en translation verticale sous l'action d'un bouton poussoir 13, de façon à mettre les bornes de la pile en contact avec le plot central de contact C et le culot C' de la lampe par l'intermédiaire d'un élément métallique 10, 11, 12. Cependant un tel boîtier est conçu pour des piles cylindriques qui possèdent une borne à chaque extrémité. Ceci implique notamment que l'élément 11, 12 de support de la pile doit également servir à la transmission du courant du pôle arrière de la pile au culot de la lampe, ce qui nécessite un élément relativement complexe en quatre parties 10, 11, 1 1 a et 12.

On connaît aussi des lampes de poche telles que celles décrites dans la demande de brevet d'invention FR-A-2009032, qui comportent une pièce d'un seul tenant destinée à la fixation de la tête éclairante ainsi qu'au logement de l'ampoule, ladite pièce étant faite en un matériau électriquement isolant. Cette demande de brevet décrit des lampes de poche uniquement prévues pour des piles cylindriques et de plus comportant deux fiches métalliques 7 et 9 et un dispositif interrupteur muni d'une lame en contact avec le pôle de la pile opposé au plot de ladite pile cylindrique et venant en contact avec l'une des fiches.

Les lampes de poche selon le brevet français cité ont un montage complexe et sont donc onéreuses à fabriquer.

Le boîtier suivant l'invention permet d'éviter tous les inconvénients exposés ci-dessus en limitant à une le nombre de pièces métalliques entrant dans sa réalisation, laquelle pièce, éventuellement, peut être facilement remplacée en cas de détérioration.

La présente invention a pour objet un boîtier de lampe électrique de poche composé d'un corps supérieur et d'un corps inférieur en matière plastique s'assemblant par clipsage, le corps supérieur comportant le verre et le réflecteur parabolique, lui-même portant en son centre une bague porte-douille, dans lequel le corps inférieur comporte un berceau support de pile mobile en translation verticale sous l'action d'un bouton poussoir de façon à mettre les bornes de la pile en contact avec la douille et le culot de la lampe, caractérisé en ce que, la pile étant rectangulaire, le berceau support de pile est réalisé en matière plastique, boîtier comportant un seul élément métallique de contact, constitué d'une lame reliée à la douille, le berceau étant composé de deux flancs latéraux inclinés reliant une traverse inférieure, se plaçant sous la partie milieu de la base de la pile, à un plat de retenue supérieur recouvrant de quelques millimètres le bord supérieur transversal de la pile de façon à ne pas écraser les bornes de celle-ci, ledit berceau support étant monté coulissant dans l'écartement des parois latérales du boîtier.

Les dessins annexés illustrent, à titre d'exemple, un mode de réalisation préférentiel du boîtier conforme à la présente invention.

Ceux-ci représentent:
Fig. 1, une vue en élévation coupe suivant AA du boîtier;
Fig. 2, une coupe transversale suivant BB;
Fig. 3, une vue en bout côté poussoir;
Fig. 4, une vue en bout côté poussoir, ce dernier étant supposé enlevé.

Tel qu'il est représenté, le boîtier est constitué d'un corps inférieur 1 et d'un corps supérieur 2 s'assemblant par clipsage selon un joint horizontal. Le corps supérieur comporte en partie haute un renflement hémisphérique dans lequel s'encastre un réflecteur parabolique 3 maintenu en position par la mise en place du verre 4 dans l'embrèvement que forment les bords du renflement hémisphérique, réalisant par l'élasticité du matériau un sertissage de l'assemblage. Le réflecteur 3 porte en son centre un alésage dans lequel s'ajuste à force une bague épaulée 5 réalisée en matière plastique moulée sur une douille métallique 6 comportant, obtenus par repoussage, des filets dans lesquels se visse l'ampoule 7. La base de la douille 6 comporte une lame métallique flexible 8 destinée à réaliser le contact avec un pôle de la pile.

Le corps inférieur 1, de section rectangulaire, comporte, en partie haute de l'une de ses petites faces, une rainure 9 débouchant dans le plan jointif des corps supérieur et inférieur, dans laquelle se déplace en translation l'axe 10 d'un bouton poussoir 11 commandant le déplacement vertical alterné d'un berceau 12 soutenant latéralement et par dessus et en dessous la pile 13, de façon à mettre ou non en contact les bornes de celle-ci avec la lame métallique 8 de la douille 6 et avec le culot de l'ampoule 7. Les flancs latéraux du berceau sont inclinés pour situer la traverse inférieure sous la partie milieu de la pile, al retenue supérieure se limitant à quelques millimètres de recouvrement du bord transversal de la pile de façon à ne pas interférer avec l'une des bornes de celle-ci. L'immobilisation du poussoir 11 en position "allumée" ou "éteinte" est réalisée par la découpe de la rainure 9, laquelle découpe est composée de deux orifices circulaires sécants 9a et 9b, débouchant sur le plan jointif des corps supérieur et inférieur par une rainure à bords parallèles 9c. Le diamètre des orifices 9a et 9b d'une part et la largeur de la rainure 9c et de l'étranglement 9d créé par l'intersection desdits orifices d'autre part correspondent respectivement, aux jeux fonctionnels près, aux diamètres étagés 10a et 1 Ob de l'axe 10 du bouton poussoir. L'altemance de ces diamètres pour permettre la translation dudit bouton poussoir est obtenue par pression selon la flèche F, provoquant une translation de l'axe du poussoir dans cette direction, la mise en regard du diamètre 10b avec l'épaisseur du boîtier étant rendue possible par l'élasticité des ailes du bouton poussoir dont les extrémités recourbées sont en appui permanent sur la face externe du boîtier. Le guidage vertical en translation du bouton poussoir est obtenu au moyen de deux nervures 14 encadrant latéralement ledit bouton poussoir.

l'invention ne se limite aucunement au mode de réalisation spécialement décrit, mais elle embrasse au contraire toutes les variantes possibles à condition que celles-ci ne soient pas en contradiction avec l'objet de chacune des revendications annexées à la présente description.

C'est ainsi que la bague épaulée peut comporter, exécutés dans le matériau qui la constitue, les filets dans lesquels se visse l'ampoule, la lame métallique flexible 8 étant alors seule incorporée à la bague de façon telle que son extrémité puisse venir en contact avec la douille après vissage de celle-ci.

## Revendications

1. Boîtier de lampe électrique de poche composé d'un corps supérieur (2) et d'un corps inférieur (1) en matière plastique s'assemblant par clipsage, le corps supérieur (2) comportant le verre (4) et le réflecteur parabolique (3), lui-même portant en son centre une bague porte-douille (5, 6) dans lequel le corps inférieur (1) comporte un berceau (12) support de pile (13) mobile en translation verticale sous l'action d'un bouton poussoir (11) de façon à mettre les bornes de la pile (13) en contact avec la douille (6) et le culot de la lampe (7), caractérisé en ce que, la pile étant rectangulaire, le berceau (12) support de pile (13) est réalisé en matière plastique, le boîtier comportant un seul élément métallique de contact, constitué d'une lame (8) reliée à la douille (6), le berceau (12) étant composé de deux flancs latéraux inclinés reliant une traverse inférieure, se plaçant sous la partie milieu de la base de la pile (13), à un plat de retenue supérieur recouvrant de quelques millimètres le bord supérieur transversal de la pile (13) de façon à ne pas écraser les bornes de celle-ci, ledit berceau support (12) étant monté coulissant dans l'écartement des parois latérales du boîtier.

2. Boîtier selon la revendication 1, caractérisé en ce que le berceau support (12) est mobile en translation verticale sous l'action d'un bouton poussoir (11) dont l'axe épaulé (10) implanté en partie supérieure du berceau (12) se loge dans une rainure verticale (9) exécutée en partie haute d'une des petites faces transversales du corps inférieur (1) du boîtier et débouchant dans le plan jointif horizontal des corps supérieur (2) et inférieur (1 ).

3. Boîtier selon la revendication 2, caractérisé en ce que la découpe de la rainure (9) permettant la translation du berceau (12) sous l'action du bouton poussoir (11) est composée de deux orifices circulaires sécants (9a, 9b) correspondant aux deux positions "allumée" ou "éteinte" et d'une rainure à flancs parallèles (9c) débouchant dans le plan jointif des corps supérieur (2) et inférieur (1 ), le diamètre des orifices circulaires (9a, 9b) d'une part et la largeur de la rainure à flancs parallèles (9c) et de l'étranglement (9_{d}) créé par l'intersection desdits orifices (9a, 9b) d'autre part correspondant respectivement, aux jeux fonctionnels près, aux diamètres étagés (10a, 10b) de l'axe (10) du bouton poussoir (11). ).

4. Boîtier selon la revendication 3, caractérisé en ce que le bouton poussoir (11) est constitué de deux ailes (14) dont les extrémités recourbées sont en appui permanent sur la face externe du boîtier, l'élasticité desdites ailes (14) permettant, sous une pression du doigt, une translation de l'axe (10) du bouton poussoir (11) horizontal de façon à mettre en regard de l'épaisseur du boîtier le plus petit des diamètres étagés (10a, 10b), lequel, par translation verticale à travers l'étranglement (9α) déterminé par l'intersection des deux orifices circulaires (9a, 9b), permet l'accès du plus grand des diamètres étagés (10a, 1 Ob) à l'un ou l'autre de ces orifices circulaires (9a, 9b).

## Patentansprüche

1. Gehäuse für eine elektrische Taschenlampe, bestehend aus einem oberen Körper (2) und einem unteren Körper (1) aus Kunststoff, die über einen Schnappmechanismus verbunden sind, wobei der obere Körper (2) das Glas (4) und den parabolischen Reflektor (3) aufweist, der seinerseits in seiner Mitte eine hülsenartige Lampenfassung (5, 6) trägt, während der untere Körper (1) einen Träger (12) für die Batterie (13) umfaßt, der mit Hilfe eines Druckknopfes (11) derart vertikal bewegbar ist, daß die Kontakte der Batterie (13) in Berührung mit der Lampenfassung (6) und dem Lampensockel (7) gelangen, dadurch gekennzeichnet, daß die Batterie (13) rechteckig ausgebildet ist, daß der Träger 12 für die Batterie (13) aus Kunststoffmaterial hergestellt ist, daß das Gehäuse ein einzelnes metallisches Kontaktelement aufweist, welches durch eine mit der Lampenfassung (6) verbundene Zunge (8) gebildet wird, daß der Träger (12) aus zwei geneigt verlaufenden Seitenflanken besteht, die über eine untere Traverse verbunden sind, welche sich unter dem mittleren Teil des Bodens der Batterie (13) befindet, daß eine obere Halteplatte um einige Millimeter die obere Querseite der Batterie (13) derart überdeckt, daß deren Kontakte nicht weggedrückt werden, und daß der Träger (12) in dem Abstand zwischen den Gehäuseseitenwänden gleitend angeordnet ist.

2. Gehäuse nach Anspruch 1, dadurch gekennzeichnet, daß der Träger (12) vertikal mit Hilfe eines Druckknopfes (11) bewegbar ist, dessen in den oberen Teil des Trägers (12) übergehende und abgestufte Achse (10) in einer vertikalen Nut (9) liegt, die oben an einer der kleineren Querflächen des unteren Körpers (1) ausgebildet ist und in die horizontale Verbindungsebene zwischen dem oberen Körper (2) un dem unteren Körper (1) einmündet.

3. Gehäuse nach Anspruch 2, dadurch gekennzeichnet, daß der die Nut (9) bildende Ausschnitt, welcher die Bewegung des Trägers (12) mit dem Druckknopf (11) ermöglicht, aus zwei kreisförmig ausgeschnittenen Öffnungen (9a, 9b), welche den beiden Positionen "brennend" oder "gelöscht" zugeordnet sind, und aus einer Nut mit parallelen Flanken (9c) besteht, die in die Verbindungsebene zwischen dem oberen Körper (2) und dem unteren Körper (1) einmündet, und daß der Durchmesser der kreisförmigen Öffnungen (9a, 9b) einerseits und die Größe der Nut mit den parallelen Flanken (9c) sowie der Einschnürung (9d), die durch das Überschneiden der erwähnten Öffnungen (9a, 9b) gebildet wird, andererseits, mit engem Funktionsspiel den abgestuften Durchmessern (10a, 10b) der Achse (10) des Druckknopfes (11) entsprechen.

4. Gehäuse nach Anspruch 3, dadurch gekennzeichnet, daß der Druckknopf (11) aus zwei Flügeln (14) gebildet ist, deren umgebogene Enden ständig auf der Außenfläche des Gehäuses liegen, und daß die Elastizität dieser Flügel (14), bei einer mit dem Daumen ausgeübten Druckeinwirkung, eine horizontale Verstellung der Achse (10) Druckknopfes (11) in der Weise zulassen, daß unter Berücksichtigung der Gehäusedicke der kleinste der abgestuften Durchmesser (10a, 10b) unter Vertikalbewegung durch die erwähnte Einschnürung (9d), welche aufgrund der Überschneidung der beiden kreisförmigen Öffnungen (9a, 9b) gebildet, ist, durchtritt und der größte der abgestuften Durchmesser (10a, 10b) in die eine oder andere der kreisförmigen Öffnungen (9a, 9b) eintreten kann.

## Claims

1. Pocket electric torch case composed of an upper body (2) and a lower body (1) of plastics material assembled together by clipping, the upper body (2) comprising the lens (4) and the parabolic reflector (3) itself carrying at its centre a socket holder ring (5, 6), in which the lower body (1) comprises a support cradle (12) for a battery (13) movable in vertical translation under the action of a push button (11) so as to put the terminals of the battery (13) into contact with the socket (6) and the base of the lamp (7), characterized in that, the battery being rectangular, the support cradle (12) for the battery (13) is constructed of plastics material, the case comprising a single metal contact element constituted by a blade (8) connected to the socket (6), the cradle (12) being composed of two inclined lateral sides connecting a lower cross-piece placed under the middle part of the base of the battery (13) to an upper retaining flat covering the transverse upper edge of the battery (13) by a few millimetres so as not to crush the terminals thereof, the said support cradle (12) being slidably mounted in the gap between the lateral walls of the case.

2. Case according to claim 1, characterized in that the support cradle (12) is movable in vertical translation under the action of a push button (11) whose shouldered pin (10) arranged in the upper part of the cradle (12) is lodged in a vertical groove (9) formed in the top part of one of the small transverse faces of the lower body (1) of the case and opening onto the horizontal junction plane of the upper and lower bodies (1,2).

3. Case according to claim 2, characterized in that the cutout of the groove (9) permitting the translation of the cradle (12) under the action of the push button (11) is composed of two circular secant orifices (9a, 9b) corresponding to two positions "lit" or "out" and of a groove (9c) with parallel sides opening onto the junction plane of the upper and lower bodies (1, 2), the diameter of the circular orifices (9a, 9b) on the one hand and the width of the groove (9c) with parallel sides and the constriction (9d) defined by the intersection of the said orifices (9a, 9b) on the other hand respectively corresponding, within operating tolerances, to the stepped diameters (10a, 10b) of the pin (10) of the push button (11).

4. Case according to claim 3, characterized in that the push button (11) is constituted by two wings (14) whose curved ends bear permanently against the external face of the case, the elasticity of the said wings (14) permitting, under finger pressure, a translation of the pin (10) of the horizontal push button (11) so as to put opposite the thickness of the case the smaller of the stepped diameters (10a, 10b) which by vertical translation through the constriction (9d) determined by the intersection of the two circular orifices (9a, 9b) permits access of the larger of the stepped diameters (10a, 10b) to one or the other of the circular orifices (9a, 9b).
